# EUROPÄISCHE PATENTSCHRIFT

(11) **EP 0 690 812 B1**
(45) Veröffentlichungstag und Bekanntmachung des Hinweises auf die Patenterteilung: **30.07.1997**
(21) Anmeldenummer: 95905518.7
(22) Anmeldetag: 26.01.1995
(51) Int. Cl.: B65D 41/04

(54) **SCHRAUBBARE VERSCHLUSSKAPPE MIT ÜBERDREHSICHERUNG**
SCREW CAP WITH OVER-TIGHTENING PROTECTION
BOUCHON FILETE A PROTECTION EN CAS DE SERRAGE EXCESSIF

(30) Priorität: 01.02.1994 CH 289/94
(43) Veröffentlichungstag der Anmeldung: 10.01.1996
(73) Patentinhaber: Crown Cork AG, 4153 Reinach (CH)
(72) Erfinder: PFEFFERKORN, Georg, D-79588 Egringen (DE); KIRCHGESSNER, Michael, D-79588 Egringen (DE)
(74) Vertreter: Hepp, Dieter
(86) Internationale Anmeldenummer: CH9500017
(87) Internationale Veröffentlichungsnummer: WO9521095

(56) Entgegenhaltungen:
- EP-A- 0 568 228
- WO-A-90/10581
- DE-A- 2 035 246
- DE-A- 3 905 017
- DE-U- 9 206 634
- DE-U- 9 208 944
- GB-A- 2 013 635

## Beschreibung

Die Erfindung betrifft eine Schraubkappe aus Kunststoffmaterial gemäss dem Oberbegriff des Patentanspruchs 1. Derartige Schraubkappen werden im Spritzgiessverfahren in sehr grossen Stückzahlen herstellt und dienen zum Verschliessen von Behältern unterschiedlichster Art. Vor allem im Bereich der kohlensäurehaltigen Erfrischungsgetränke haben sich Schraubkappen aus Kunststoffmaterial durchgesetzt. Der verschlossene Behälter kann dabei unter hohem Druck stehen, da die enthaltene, mit Kohlensäure versetzte Flüssigkeit Gas freisetzt.

Es sind Verschlusskappen bekannt, die so konstruiert sind, dass der Behälter beim Öffnen des Verschlusses gelüftet wird bevor das Gewinde der Verschlusskappe ausser Eingriff mit dem Behälter kommt. Dadurch wird die Gefahr verringert, dass der Verschluss beim Öffnen aufgrund zu hohen Innendrucks plötzlich vom Behälter abspringt.

Ein Problem bei bekannten Schraubkappen ist das Verhalten bei falscher Handhabung. Wird der Verschluss zum Öffnen des Behälters versehentlich in die falsche Richtung gedreht, so ist ein Überdrehen des Gewindes die Folge und bei fortgesetztem Überdrehen kann das Gewinde überschnappen. Dieses Verhalten wäre bei Behältern, die nicht unter Druck stehen nicht weiter schlimm, die Verschlusskappe würde nach dem Überschnappen einen Gewindegang weiter oben wieder einrasten. Steht der Behälter hingegen unter Druck, wie dies z.B. bei kohlensäurehaltigen Getränken der Fall ist, so kann es vorkommen, dass das Gewinde nach dem Überschnappen nicht mehr schnell genug einrastet und die Kappe mit hoher Geschwindigkeit von der Flasche fliegt. Dieses Verhalten bei falscher Handhabung des Verschlusses hat in der Vergangenheit bereits zu Unfällen geführt.

Die WO-90/10581 zeigt eine Verschlusskappe mit einem Bremselement. Dieses ist an dem dem Kappenboden zugewandten Ende des Innengewindes so angeordnet, dass es wenigstens teilweise im Bereich der Schraubenlinie für das Aussengewinde liegt. Es läuft daher am Ende des Aufschraubvorgangs auf den Gewindeeinlauf der Behältermündung auf und steht bei aufgeschraubter Verschlusskappe mit diesem in Eingriff. Seine Aufgabe ist es, die Aufschraubbewegung zu bremsen, wenn die gewünschte Endposition erreicht ist. Diese Aufgabe wird bei Verschlusskappen ohne Bremselement von den Dichtungen übernommen.

Es ist eine Aufgabe der Erfindung die Schraubkappen der eingangs genannten Art so auszubilden, dass die Gefahr des durch Überdrehen des Gewindes verursachten, plötzlichen Abspringens der Verschlusskappe stark verringert wird. Diese Aufgabe wird erfindungsgemäss mit einer Schraubkappe gelöst, welche die Merkmale in Anspruch 1 aufweist.

An dem dem Kappenboden zugewandten Ende des Innengewindes befindet sich ein Auflaufelement. Dabei muss das Auflaufelement nicht im Bereich des Gewindegangs liegen, es kann sich auch ausserhalb des Gewindes hinter dem Gewindeauslauf befinden. Das Auflaufelement liegt ausserhalb des bei aufgeschraubter Verschlusskappe genutzten Gewindebereichs. Es ist derart angeordnet, dass es durch Überdrehen der Verschlusskappe mit dem Gewindeinlauf der Behältermündung in Eingriff bringbar ist. In Eingriff bringen bedeutet, dass das Auflaufelement auf den Gewindeeinlauf der Behältermündung aufläuft. Das Auflaufelement befindet sich daher wenistens teilweise in der Fortsetzung der für das Aussengewinde vorgesehenen Schraubenlinie, so dass es beim Überdrehen der Verschlusskappe in den Bereich des Gewindeeinlaufs kommt und auf diesen aufläuft.

Durch dieses Auflaufelement wird die Gefahr, dass die Kappe beim Überdrehen plötzlich abgepresst wird, deutlich verringert. Durch das Auflaufen des Auflaufelements auf den Gewindeeinlauf wird die Kappenwand im Bereich dieses Auflaufelements nach aussen gedrückt. Dies hat zur Folge, dass das Überschnappen des Gewindes auf dieser Seite erleichtert wird, da es aufgrund der nach aussen gedrückten Kappenwand nicht mehr voll eingreift. Gerade das Gegenteil geschieht auf der dem Auflaufsegment gegenüberliegenden Seite der Verschlusskappe: Da die Kappenwand auf der Seite des Auflaufelements nach aussen gedrückt wird, wird sie hier entsprechend stärker gegen den Behälterhals gezogen; das Überschnappen des Gewindes wird dadurch erschwert. Bei fortgesetztem Überdrehen lässt sich ein Überschnappen des Gewindes zwar nicht verhindern, es wird jedoch verhindert, dass das Gewinde am gesamten Umfang gleichzeitig überschnappt. Dies geschieht zunächst auf der Seite des Auflaufelements und erst anschliessend, wenn überhaupt, auf der gegenüberliegenden Seite. Damit wird erreicht, dass das Gewinde nach dem Überschnappen auf der Seite des Auflaufelements wieder einrastet, bevor es auf der gegenüberliegenden Seite ebenfalls überspringt. Die Gefahr des vollständigen Abpressens der Kappe beim Überdrehen des Verschlusses wird dadurch stark verringert.

Das Auflaufelement bewirkt beim Überdrehen eine Verformung der Verschlusskappe. Diese Verformung kann zusätzlich genutzt werden, um bereits vor dem Überschnappen des Gewindes das Lüften des Behälters zu ermöglichen. Die Verschlusskappe weist wenigstens eine umlaufende Dichtung auf. Diese Dichtung liegt entlang einer Dichtlinie an der Behältermündung an. Der Verlauf der Dichtlinie ist beim Überdrehen der Verschlusskappe durch das Auflaufelement veränderbar, die Veränderung des Dichtlinienverlaufs ist eine Folge der vom Auflaufelement verursachten Verformung. Die Überdrehsicherung der Verschlusskappe wird weiter verbessert, wenn im Dichtungsbereich wenigstens ein Offenhalteelement zum Verhindern einer Abdichtung bei verändertem Dichtlinienverlauf vorgesehen ist. Das Auflaufelement verhindert dadurch indirekt die Abdichtung des Behälters bei überdrehtem Verschluss. Die auftretende Verformung nimmt bei zunehmendem Überdrehen ebenfalls zu. Um den Druck im Behälter rechtzeitig abzubauen, muss die für das Öffnen der Dichtungen notwendige Verformung erreicht werden, bevor das Gewinde überschnappt.

Die konkrete Gestaltung des Auflaufelements beeinflusst die zum Überdrehen aufzubringende Kraft, sowie die dabei eintretende Verformung der Verschlusskappe. Bevorzugt wird eine Form, bei der sich das Auflaufelement über einen Sektor von wenigstens 20°, vorzugsweise 60° der Verschlusskappe erstreckt. Dadurch wird die angestrebte Verformung selbst dann erreicht, wenn der Innenradius im Bereich des Auflaufelements nur wenige zehntel Millimeter unter dem Aussenradius des Behältergewindes liegt.

Durch Erhöhen der Dicke des Auflaufelements lässt sich die erreichbare Verformung erhöhen. Diese Dicke ist durch den Durchmesser der zu verschliesssenden Behältermündung begrenzt, der Innenradius im Bereich des Auflauflements muss grösser sein als der Aussenradius der Behältermündung.

Um das Behältergewinde voll auszunutzen, wird die Verschlusskappe so gestaltet, dass der Auslauf des Innengewindes bei aufgeschraubter Verschlusskappe im Bereich des Gewindeanfangs des Aussengewindes liegt. Das Auflaufelement wird dann vorzugsweise direkt hinter dem Auslauf des Innengewindes angeordnet.

Die Dichtlinie ist eine Linie, entlang der sich Verschlusskappe und Behältermündung berühren. Um die Abdichtung zu verhindert, muss dafür gesorgt werden, dass keine umlaufende Dichtlinie mehr existiert. Die Veränderung des Dichtlinienverlaufs kann auf zwei Arten geschehen: Zum einen kann eine Dichtlippe aufgrund der Kappenverformung in einem gewissen Bereich von der Behältermündung abgehoben werden. Häufiger ist der zweite Fall, bei dem sich die Dichtlinie verschiebt. Die Berührungsstelle verschiebt sich dabei von der Dichtlippe weg auf einen neben der Dichtlippe liegenden Bereich. Diese neue Berührungsstelle wird nun anhand wenigstens eines Offenhalteelements so gestaltet, dass eine Abdichtung an dieser Stelle verhindert wird. Dabei kann es sich grundsätzlich um jede Art von Oberflächen-Profilierung handeln, die geeignet ist, eine Abdichtung zwischen der betreffenden Auflagestelle und der Behältermündung zu verhindern. Häufig ist ein Offenhalteelement einer speziellen Dichtlippe zugeordnet und so angeordnet, dass diese Dichtlinie beim Überdrehen möglichst schnell unterbrochen wird. In jedem Fall befindet sich das Offenhalteelement im Dichtungsbereich der Verschlusskappe, d.h. in der Nähe der Dichtungen, welche generell am Kappenboden und/oder in dem daran anschliessenden Bereich der Kappenwand angeordnet sind.

Bevorzugt werden Distanzelemente und/oder Lüftungsschlitze als Offenhaltelement verwendet. Distanzelemente werden meist nockenförmig ausgeprägt. Sie habeneine eher kleine Auflagefläche, so dass neben dem Dichtungselement ein Luftkanal von ausreichender Grösse offen bleibt.

Die durch das Auflaufelement verursachte Verformung ist nicht auf die Kappenwand beschränkt, sie betrifft auch den Kappenboden. Dieser erfährt eine Verschiebung zu der dem Auflaufelement abgewandten Seite der Verschlusskappe hin, ein erstaunliches Verhalten. Da die Kappenwand auf der Seite des Auflaufelements nach aussen gedrückt wird, wäre auch eine Verschiebung des Kappenbodens in diese Richtung zu erwarten. Der Grund dafür ist der unterschiedliche Eingriff des Gewindes auf den beiden Seiten. Durch das Auflaufelement wird die Kappenwand in diesem Bereich nach aussen gedrückt, das Gewinde greift hier nicht mehr voll ein. Auf der gegenüberliegenden Seite ist das Gegenteil der Fall, die Kappenwand wird gegen den Behälterhals gezogen und das Gewinde ist stark im Eingriff. Die Kappenwand bewegt sich daher auf der Seite des Auflaufelements nach oben. Sie tendiert zum Überspringen. Dagegen wird sie auf der gegenüberliegenden Seite durch das stark im Eingriff stehende Gewinde nach unten gezogen, wodurch auch der Kappenboden auf diese Seite gezogen wird. Auf der dem Auflaufelement gegenüberliegenden Seite der Verschlusskappe ergibt sich daher eine besonders ausgeprägte Veränderung des Dichtlinienverlaufs, so dass das Offenhalteelement bevorzugt auf dieser Seite angeordnet wird.

Eine bevorzugt verwendete Dichtungsart ist die hier als Kopfdichtung bezeichnete, stirnseitig wirkende Dichtung. Sie erstreckt sich von der Innenfläche des Kappenbodens und liegt bei verschlossenem Behälter an der Stirnseite der Behältermündung an. Die Dichtung muss nun so gestaltet werden, dass die Dichtlinie aufgrund der beim Überdrehen auftretenden Verformung unterbrechbar ist. Dazu wird am einfachsten die starke Verformung des Dichtungsbereichs auf der dem Auflaufelement gegenüberliegenden Seite ausgenutzt. Die Dichtung wird daher so gestaltet, dass die Dichtlippe in diesem Bereich beim Überdrehen über die Stirnfläche der Behältermündung hinausgezogen wird. Auf der dem Auflaufelement gegenüberliegenden Seite der Verschlusskappe ist neben der Kopfdichtung, an deren Innenseite, wenistens ein Offenhalteelement angeordnet. Sobald die Dichtlippe beim Überdrehen ausser Eingriff mit der Behältermündung kommt, liegt diese im Bereich des Offenhalteelements an der Verschlusskappe an, welches eine Abdichtung des Behälters verhindert. Als Offenhalteelement kann sowohl ein Distanzelement, als auch ein Lüftungsschlitz verwendet werden. Um einen möglichst grossen Lüftungskanal offen zu halten, ist darauf zu achten, dass die über die Stirnfläche des Behälters hinausgezogene Dichtlippe nicht an der Mündungs-Aussenfläche anliegt. Dies lässt sich besonders einfach durch Verwendung eines Distanzelements erreichen, das so angeordnet ist, dass die darauf wirkende Auflagekraft wenigstens teilweise radial nach aussen wirkt. Die Dichtlippe wird dadurch von der Behältermündung weggedrückt.

Eine andere häufig verwendete Dichtungsart ist die Innendichtung. Sie erstreckt sich, ausgehend von der Innenfläche des Kappenbodens, zur Kappenöffnung hin und ist so gestaltet, dass sie bei verschlossenem Behälter in die Behälteröffnung eindringen und an deren Innenfläche eine Abdichtung bilden kann. Dazu weist die Innendichtung eine Dichtzone auf, in welcher der Durchmesser der Innendichtung grösser als der Durchmesser der Behälteröffnung ist. Auch bei diesem Beispiel wird die beim Überdrehen aufgrund des Auflaufelements auftretende Verschiebung des Kappenbodens ausgenutzt, um die Dichtlinie zu unterbrechen. Dies kann grundsätzlich sowohl auf der Seite des Auflaufelements, als auch auf der gegenüberliegenden Seite der Verschlusskappe erfolgen. Wie bereits dargelegt wurde, wird der Kappenboden beim Überdrehen auf die vom Auflaufelement abgewandte Seite der Verschlusskappe gezogen. Auf der Seite des Auflaufelements wird die Innendichtung dabei von der Mündungs-Innenfläche weggezogen. Bei ausreichender Verschiebung des Kappenbodens wird die Dichtung in diesem Bereich abgehoben, was zur Unterbrechung der Dichtlinie führt. In diesem Fall wird für die Unterbrechung der Dichtlinie kein Offenhaltelement benötigt. Da die Dichtung gegenüber der Behältermündung vorgespannt ist, erfolgt dies jedoch erst bei starker Verformung der Verschlusskappe.

Schnelleres Öffnen der Innendichtung kann auf der gegenüberliegenden Seite der Verschlusskappe erreicht werden. Zu diesem Zweck weist die Aussenfläche der Innendichtung auf der dem Auflaufelement abgewandten Seite wenigstens ein Offenhaltelement auf, welches auf der dem Kappenboden zugewandten Seite der Dichtzone angeordnet ist. Dabei ist der Radius der Innendichtung im Bereich des Offenhalteelements nur wenig kleiner als im Bereich der Dichtzone, so dass dieses die Behältermündung bei aufgesetzter Verschlusskappe nicht berührt. Durch die Verschiebung des Kappenbodens beim Überdrehen des Verschlusses wird die Dichtung in diesem Bereich stärker gegen die Innenwand der Behältermündung gepresst. Da die Dichtung die Behältermündung im Bereich der Dichtzone berührt, hält sie an dieser Stelle ihre Position. Dagegen berührt sie im Bereich des Kappenbodens die Behältermündung nicht, dieser Bereich der Dichtung wird daher mit dem Kappenboden in Richtung Behälterwand verschoben. Diese Beschränkung der Verschiebung auf den Kappenboden führt unweigerlich zu einer Neigung der Innendichtung. Dabei nähert sich das Offenhaltelement der Mündungs-Innenfläche. Bei ausreichender Verformung liegt die Innendichtung im Bereich des Offenhalteelements an der Behältermündung an, die Dichtzone wird dadurch von der Behältermündung abgehoben. Als Offenhaltelement wird dabei bevorzugt ein noppenförmiges Distanzelement verwendet. Die Dichtung kann dadurch wesentlich dünner gestaltet werden, nur im Bereich des Distanzelements erreicht sie annähernd den Radius der Dichtzone. So bleibt auch die für das Schrägstellen der Dichtung notwendige Bewegungsfreiheit erhalten.

In der Regel werden bei Verschlusskappen der genannten Art mehrere Dichtlippen in Kombination eingesetzt. Zum Beispiel kann eine Innendichtung, eine Kopfdichtung und eine Aussendichtung verwendet werden. Dementsprechend können auch die aufgeführten Ausführungsvarianten in Kombination eingesetzt werden. Die ausgeführten Prinzipien können auch auf hier nicht dargestellte Dichtungsvarianten übertragen werden.

Die Zuverlässigkeit der Überdrehsicherung lässt sich weiter verbessern, wenn mehrere Offenhaltelemente über einen Sektor von wenigstens 20° der Verschlusskappe verteilt angeordnet werden. Bevorzugt werden die Offenhalteelemente über einen Sektor von etwa 60° der Verschlusskappe verteilt angeordnet.

Das Verteilen der Offenhalteelemente über einen grösseren Sektor erlaubt beim Überdrehen das Öffnen eines grösseren Lüftungskanals. Das Lüften des Behälters wird dadurch beschleunigt.

Die Erfindung wird im folgenden anhand von Beispielen näher erläutert. Es zeigen:
- Fig. 1: den Querschnitt durch eine Verschlusskappe gemäss Ebene A-A in Figur 2,
- Fig. 2: die Ansicht der Innenseite einer Verschlusskappe,
- Fig 3: die Schnittdarstellung einer Behältermündung mit aufgeschraubter Verschlusskappe,
- Fig. 4: die Schnittdarstellung der Behältermündung gemäss Fig. 3 mit 45° überdrehter Verschlusskappe,
- Fig. 5: die Schnittdarstellung der Behältermündung gemäss Fig. 3 bei 90° überdrehter Verschlusskappe,
- Fig. 6: eine vergrösserte Darstellung des Dichtungsbereichs der Anordnung gemäss Figur 5 auf der dem Auflaufelement gegenüberliegenden Seite,
- Fig. 7: den Dichtungsbereich einer 90° überdrehten Verschlusskappe auf der dem Auflaufelement gegenüberliegenden Seite, und
- Fig. 8: eine Anordnung gemäss Figur 5 nach dem Überschnappen der Verschlusskappe.

Figur 1 zeigt die Schnittdarstellung einer Verschlusskappe gemäss Ebene A-A in Figur 2. Die Kappe besteht aus einem Kappenboden 1 und einer daran anschliessenden Kappenwand 2.

Zum Abdichten der Behältermündung weist sie drei Dichtungen auf: Eine Aussendichtung 4, eine stirnseitig wirkende Kopfdichtung 5 und eine Innendichtung 6. An der Innenfläche der Kappenwand ist auf der dem Kappenboden zugewandten Seite des Innengewindes ein Auflaufelement angeordnet. Auf der dem Auflaufelement gegenüberliegenden Seite der Verschlusskappe sind im Dichtungsbereich Distanzelemente 7, 8 angeordnet, welche als Offenhalteelement dienen.

Figur 2 zeigt die Ansicht der Innenseite einer Verschlusskappe. Das Auflaufelement hat die Form eines Kreisringsektors, der sich über einen Sektor α von 60° der Verschlusskappe erstreckt. Dieses ist direkt hinter dem Gewindeauslauf 11 angeordnet. Bei aufgeschraubter Verschlusskappe steht der Anfang des Behältergewindes mit dem Gewindeauslauf 11 in Eingriff. Er steht daher kurz vor dem Auflaufelement 3. Wird die Verschlusskappe überdreht, so kommt das Auflaufelement mit dem Gewindeeinlauf der Behältermündung in Eingriff. Auf der dem Auflaufelement gegenüberliegenden Seite sind mehrere Distanzelemente 7, 8 über einen Sektor β von 60° der Verschlusskappe verteilt angeordnet. Das Innengewinde weist mehrere, etwa parallel zur Kappenachse verlaufende Lüftungsschlitze 9 auf. Diese ermöglichen das leichte Abströmen von Gas, wenn der Behälter durch Öffnen der Dichtungen gelüftet wird.

Figur 3 zeigt die Schnittdarstellung einer Behältermündung mit aufgesetzter Verschlusskappe. Die drei Dichtlippen 4, 5, 6 liegen an der Behältermündung umlaufend an und dichten diese hermetisch ab.

Figur 4 zeigt die Schnittdarstellung der Behältermündung gemäss Figur 3 mit einer um 45° überdrehten Verschlusskappe. Das Auflaufelement 3 ist dabei auf den Gewindeeinlauf 12 der Behältermündung aufgelaufen. Die Kappenwand 2 wird dadurch im Bereich von Auflaufelement 3 von der Aussenfläche der Behältermündung abgedrückt, so dass das Innengewinde hier weniger stark im Eingriff mit dem Behältergewinde steht. Das Überschnappen des Gewindes wird dadurch im Bereich des Auflaufelements erleichtert. Auf der gegenüberliegenden, von dem Auflaufelement abgewandten Seite der Verschlusskappe wird die Kappenwand entsprechend stärker gegen die Behälterwand gezogen. Das Innengewinde steht daher stark im Eingriff mit dem Aussengewinde des Behälters. Durch die Schraubwirkung des Gewindes wird die Kappenwand in diesem Bereich der Verschlusskappe während des Überdrehens stärker nach unten auf den Behälter gezogen. Daraus resultiert insbesondere auf der vom Auflaufelement gewandten Seite eine Verformung des Dichtungsbereichs. Die Aussendichtung 4 wird dabei von der Aussenfläche der Behältermündung abgehoben und die Dichtlinie von Kopfdichtung 5 wird zum äusseren Rand der Mündungs-Stirnfläche 16 hingezogen. Auch der Kappenboden 1 verschiebt sich auf diese vom Auflaufelement abgewandte Seite, was zur Neigung der Innendichtung auf dieser Seite führt. Dabei werden die Distanzelemente 7 näher an die Mündungs-Innenfläche 13 herangebracht.

Figur 5 zeigt die Schnittdarstellung der Behältermündung gemäss Figur 3 mit einer Verschlusskappe, welche 90° überdreht ist. Im Vergleich zu Figur 4, welche dieselbe Verschlussanordnung bei lediglich 45° überdrehtem Zustand zeigt, ist hier eine deutlich stärkere Verformung des Dichtungsbereichs insbesondere auf der dem Auflaufelement gegenüberliegenden Seite festzustellen. Die Dichtlippe von Kopfichtung 5 ist über die Aussenkante der Mündungs-Stirnfläche hinausgezogen. Sie berührt den Behälter in diesem Bereich nicht. Statt dessen liegen jetzt die Distanzelemente 8 an der Aussenkante der Mündungs-Stirnfläche an und verhindern damit wirksam eine Dichtung in diesem Bereich der Behältermündung. Der Kappenboden ist, verglichen mit dem in Figur 4 gezeigten Zustand, weiter auf die vom Auflaufelement abgewandte Seite verschoben. Die Neigung der Innendichtung wurde dadurch weiter verstärkt, so dass die Distanzelemente 7 jetzt an der Mündungs-Innenfläche anliegen. Die eigentliche Dichtzone der Innendichtung 6 wird dadurch im Bereich der Distanzelemente 7 von der Mündungs-Innenfläche abgedrückt. Damit ist auch die Dichtlinie der Innendichtung unterbrochen und die Distanzelemente 7 verhindern eine Abdichtung im Bereich der Innendichtung. Grundsätzlich ist es für das Lüften des Behälters ausreichend dafür zu sorgen, dass keine umlaufende Dichtlinie mehr existiert. Die in diesem Beispiel gezeigte Variante hat den speziellen Vorteil, dass alle Dichtlinien in demselben Umfangsbereich, nämlich auf der dem Auflaufelement gegenüberliegenden Seite, unterbrochen werden. Dadurch entsteht ein besonders direkter Lüftungskanal.

Figur 6 zeigt eine vergrösserte Darstellung des Dichtbereichs der Anordnung gemäss Figur 5 auf der dem Auflaufelement gegenüberliegenden Seite. Die Verschlusskappe berührt die Behältermündung 14 lediglich im Bereich der Distanzelemente 7, 8. Im Behälter befindliches Gas kann daher, wie durch die Pfeile 17 angedeutet, entweichen. Das Distanzelement 8 wirkt sowohl in axialer als auch in radialer Richtung. Es verhindert damit sowohl eine Abdichtung im Bereich der Mündungsstirnfläche 16, als auch eine Abdichtung an der Mündungsaussenfläche durch die verschobene Dichtlippe von Kopfdichtung 5.

Figur 7 zeigt den Dichtungsbereich einer 90° überdrehten Verschlusskappe auf der dem Auflaufelement gegenüberliegenden Seite. Dieser Lüftungsschlitz beginnt neben der Dichtlippe von Kopfdichtung 5. Seine Länge 18 ist zumindest bei verformtem Dichtungsbereich grösser als die Dicke 19 der Behältermündung, so dass er eine Abdichtung im Bereich der Mündungs-Stirnfläche verhindert.

Figur 8 zeigt eine Anordnung gemäss Figur 5 nach dem Überschnappen der Verschlusskappe 5. Dies tritt bei einem Überdrehwinkel von etwa 90° ein. Dabei schnappt das Gewinde einseitig auf der Seite des Auflaufelements über, während es auf der gegenüberliegenden Seite fest im Eingriff bleibt. Diese Tendenz ist auch aus den Figuren 4 und 5 ersichtlich. Damit wird erreicht, dass das Innengewinde selbst bei erhöhtem Innendruck nach dem Überschnappen wieder einrasten kann und die Verschlusskappe damit auf dem Behälter bleibt. Tatsächlich herrscht jedoch im Moment des Überschnappens kein erhöhter Innendruck, da dieser bereits vorher gemäss den Ausführungen zu den Figuren 5 bis 7 abgeleitet wurde.

## Patentansprüche

1. Schraubbare Verschlusskappe aus Kunststoffmaterial mit einem Kappenboden (1) und einer daran anschliessenden, zylindrischen Kappenwand (2) mit einem Innengewinde zum Verschliessen einer Behältermündung mit Aussengewinde, mit einem Auflaufelement (3) zur Aufschraubbegrenzung, das an dem dem Kappenboden (1) zugewandten Ende des Innengewindes angeordnet ist und wenigstens teilweise im Bereich der Schraubenlinie für das Aussengewinde liegt, und mit wenigstens einer umlaufenden Dichtung (4,5,6) zum Abdichten der Behältermündung entlang einer Dichtlinie, dadurch gekennzeichnet daß der Verlauf der Dichtlinie beim Aufschrauben der Verschlusskappe über das Auflaufelement hinüber durch das Auflaufelement (3) veränderbar ist und wenigstens ein im Dichtungsbereich angeordnetes Offenhalteelement (7,8,15) die Abdichtung bei verändertem Dichtlinienverlauf verhindert.

2. Verschlusskappe gemäss Anspruch 1, dadurch gekennzeichnet, dass sich das Auflaufelement (3) über einen Sektor (α) von wenigstens 20 Grad der Verschlusskappe erstreckt.

3. Verschlusskappe gemäss Anspruch 1 oder 2, dadurch gekennzeichnet, dass das Auflaufelement (3) direkt hinter dem Gewindeauslauf (11) angeordnet ist.

4. Verschlusskappe gemäss einem der Ansprüche 1 bis 3, dadurch gekennzeichnet, dass das Offenhalteelement (7,8) auf der dem Auflaufelement (3) gegenüberliegenden Seite der Verschlusskappe angeordnet ist.

5. Verschlusskappe gemäss einem der Ansprüche 1 bis 4, dadurch gekennzeichnet, dass wenigstens ein Offenhalteelement ein Distanzelement (7,8) ist.

6. Verschlusskappe gemäss einem der Ansprüche 1 bis 4, dadurch gekennzeichnet, dass wenigstens ein Offenhalteelement ein Lüftungsschlitz (15) ist.

7. Verschlusskappe gemäss einem der Ansprüche 1 bis 6, dadurch gekennzeichnet, dass eine der Dichtungen eine von der Innenfläche des Kappenbodens ausgehende Kopfdichtung (5) zum stirnseitigen Abdichten der Behältermündung ist, und dass auf der dem Auflaufelement (3) gegenüberliegenden Seite der Verschlusskappe neben der Kopfdichtung (5), an deren Innenseite, wenigstens ein Offenhalteelement (8) angeordnet ist.

8. Verschlusskappe gemäss einem der Ansprüche 1 bis 7, dadurch gekennzeichnet, dass eine der Dichtungen eine von der Innenfläche des Kappenbodens ausgehende Innendichtung (6) ist, deren Aussenfläche auf der dem Auflaufelement (3) abgewandeten Seite wenigstens ein Offenhalteelement (7) aufweist, welches auf der dem Kappenboden zugewandten Seite der Dichtzone angeordnet ist.

9. Verschlusskappe gemäss einem der Ansprüche 1 bis 8, dadurch gekennzeichnet, dass mehrere Offenhalteelemente (7,8,15) über einen Sektor (β) von wenigstens 20 Grad der Verschlusskappe verteilt angeordnet sind.

10. Verschlusskappe gemäss Anspruch 9, dadurch gekennzeichnet, dass die Offenhalteelemente (7,8,15) über einen Sektor (β) von etwa 60 Grad der Verschlusskappe verteilt angeordnet sind.

11. Verschlusskappe gemäss einem der Ansprüche 1 bis 10, dadurch gekennzeichnet, dass das Innengewinde etwa parallel zur Kappenachse verlaufende Lüftungsschlitze (9) aufweist.

## Claims

1. A screw-on closure cap of plastics material having a cap end portion (1) and a cylindrical cap wall (2) adjoining same with a female screwthread for closing a container mouth opening with a male screwthread, having a run-on element (3) for limiting the screwing-on movement which is arranged at the end of the female screwthread that is towards the cap end portion (1) and which is at least partially disposed in the region of the helical line for the male screwthread, and having at least one peripherally extending seal (4, 5, 6) for sealing the container mouth opening along a sealing line, characterised in that the configuration of the sealing line can be altered by the run-on element (3) when the closure cap is screwed on over the run-on element, and at least one holding-open element (7, 8, 15) arranged in the sealing region prevents the sealing effect when the sealing line configuration is altered.

2. A closure cap according to claim 1 characterised in that the run-on element (3) extends over a sector (α) of at least 20° of the closure cap.

3. A closure cap according to claim 1 or claim 2 characterised in that the run-on element (3) is arranged directly behind the screwthread exit (11).

4. A closure cap according to one of claims 1 to 3 characterised in that the holding-open element (7, 8) is arranged on the side of the closure cap, that is opposite to the run-on element (3).

5. A closure cap according to one of claims 1 to 4 characterised in that at least one holding-open element is a spacer element (7, 8).

6. A closure cap according to one of claims 1 to 4 characterised in that at least one holding-open element is a venting slot (15).

7. A closure cap according to one of claims 1 to 6 characterised in that one of the seals is a head seal (5) which extends from the inside surface of the cap end portion for sealing the container mouth opening at the end thereof and that arranged on the side of the closure cap that is opposite to the run-on element (3) beside the head seal (5) at the inside thereof is at least one holding-open element (8).

8. A closure cap according to one of claims 1 to 7 characterised in that one of the seals is an inner seal (6) which extends from the inside surface of the cap end portion and whose outside surface has on the side that is remote from the run-on element (3) at least one holding-open element (7) which is arranged on the side of the sealing zone that is towards the cap end portion.

9. A closure cap according to one of claims 1 to 8 characterised in that a plurality of holding-open elements (7, 8, 15) are arranged distributed over a sector (β) of at least 20° of the closure cap.

10. A closure cap according to claim 9 characterised in that the holding-open elements (7, 8, 15) are arranged distributed over a sector (β) of about 60° of the closure cap.

11. A closure cap according to one of claims 1 to 10 characterised in that the female screwthread has venting slots (9) extending approximately parallel to the cap axis.

## Revendications

1. Couvercle à vis en matière plastique comportant un fond de couvercle (1), une paroi de couvercle cylindrique (2) qui fait suite à celui-ci et qui présente un filetage intérieur pour la fermeture d'une ouverture de récipient pourvue d'un filetage extérieur, un élément formant rampe (3) destiné à limiter le vissage, qui est disposé à l'extrémité du filetage intérieur tournée vers le fond de couvercle (1) et qui se trouve au moins en partie dans la zone de l'hélice prévue pour le filetage extérieur, et enfin au moins un joint d'étanchéité circulaire (4, 5, 6) destiné à rendre l'ouverture du récipient étanche le long d'une ligne d'étanchéité, caractérisé en ce que le tracé de la ligne d'étanchéité peut être modifié par l'élément formant rampe (3) si le couvercle est vissé au-delà de celui-ci, et au moins un élément d'ouverture (7, 8, 15) disposé dans la zone d'étanchéité empêche l'étanchéité si le tracé de la ligne d'étanchéité est modifié.

2. Couvercle selon la revendication 1, caractérisé en ce que l'élément formant rampe (3) s'étend sur un secteur (α) du couvercle d'au moins 20 degrés.

3. Couvercle selon la revendication 1 ou 2, caractérisé en ce que l'élément formant rampe (3) est disposé directement derrière la fin de filetage (11).

4. Couvercle selon l'une des revendications 1 à 3, caractérisé en ce que l'élément d'ouverture (7, 8) est disposé sur le côté du couvercle opposé à l'élément formant rampe (3).

5. Couvercle selon l'une des revendications 1 à 4, caractérisé en ce qu'au moins un élément d'ouverture est un élément écarteur (7, 8).

6. Couvercle selon l'une des revendications 1 à 4, caractérisé en ce qu'au moins un élément d'ouverture est une fente d'aération (15).

7. Couvercle selon l'une des revendications 1 à 6, caractérisé en ce que l'un des joints d'étanchéité est un joint supérieur (5) qui part de la surface intérieure du fond du couvercle pour rendre l'ouverture du récipient étanche côté frontal, et en ce que sur le côté du couvercle opposé à l'élément formant rampe (3), près du joint supérieur (5), au moins un élément d'ouverture (8) est disposé au niveau du côté intérieur dudit joint (5).

8. Couvercle selon l'une des revendications 1 à 7, caractérisé en ce que l'un des joints d'étanchéité est un joint intérieur (6) qui part de la surface intérieure du fond du couvercle et dont la surface extérieure présente sur le côté opposé à l'élément formant rampe (3) au moins un élément d'ouverture (7) qui est disposé sur le côté de la zone d'étanchéité tourné vers le fond du couvercle.

9. Couvercle selon l'une des revendications 1 à 8, caractérisé en ce que plusieurs éléments d'ouverture (7, 8, 15) sont répartis sur un secteur (β) du couvercle d'au moins 20 degrés.

10. Couvercle selon la revendication 9, caractérisé en ce que les éléments d'ouverture (7, 8, 15) sont répartis sur un secteur (β) du couvercle d'environ 60 degrés.

11. Couvercle selon l'une des revendications 1 à 10, caractérisé en ce que le filetage intérieur présente des fentes d'aération (9) à peu près parallèles à l'axe du couvercle.
